# EUROPÄISCHE PATENTSCHRIFT

(11) **EP 0 369 095 B1**
(45) Veröffentlichungstag und Bekanntmachung des Hinweises auf die Patenterteilung: **18.12.1991**
(21) Anmeldenummer: 89103344.1
(22) Anmeldetag: 25.02.1989
(51) Int. Cl.: E01C 19/42

(54) **Einbaubohle für einen Strassenfertiger**
Tamping beam for a road finisher
Poutre dameuse pour finisseuse

(30) Priorität: 10.11.1988 DE 3838157
(43) Veröffentlichungstag der Anmeldung: 23.05.1990
(73) Patentinhaber: ABG-WERKE GmbH, D-31785 Hameln (DE)
(72) Erfinder: Heims, Dirk, D-3252 Bad Münder 1 (DE)
(74) Vertreter: Röhl, Wolf Horst, Dipl.-Phys., Dr.

(56) Entgegenhaltungen:
- EP-A- 0 109 639
- GB-A- 1 570 839
- GB-A- 2 024 900

## Beschreibung

Die Erfindung betrifft eine Einbaubohle für einen Straßenfertiger nach dem Oberbegriff des Anspruchs 1.

Straßenfertiger werden üblicherweise mit einer Grundbohle so wie mit zwei Ausfahrbohlen versehen, wobei letztere jeweils nach einer Seite des Straßenfertigers entsprechend der Breite des einzubauenden Materials ausfahrbar sind. Jedoch wird hierbei einer Verbreiterung auf die doppelte Breite der Grundbohle durch die notwendige Führung und Abstützung der Ausfahrbohlen verhindert.

Aufgabe der Erfindung ist es, eine Einbaubohle nach dem Oberbegriff des Anspruchs 1 zu schaffen, die es ermöglicht, nach jeder Seite praktisch um die halbe Breite der Grundbohle verbreitert zu werden.

Diese Aufgabe wird entsprechend dem kennzeichnenden Teil des Anspruchs 1 gelöst.

Weitere Ausgestaltungen der Erfindung sind der nachfolgenden Beschreibung und den abhängigen Ansprüchen zu entnehmen.

Die Erfindung wird nachstehend anhand des in den beigefügten Abbildungen dargestellten Ausführungsbeispiels näher erläutert.
Fig. 1 zeigt in Draufsicht schematisiert und ausschnittweise eine Einbaubohle.
Fig. 2 zeigt eine Seitenansicht der Einbaubohle von Fig. 1.

Die dargestellte Einbaubohle umfaßt eine Grundbohle 1 vorbestimmter Breite, die an einem Straßenfertiger angeordnet und mit zwei mittleren stehenden Wangen 2 verbunden ist, deren Hauptebenen sich in Fahrtrichtung des Straßenfertigers erstrecken. An jeder Seite der mittleren Wangen 2 ist ein sich seitlich nach außen erstreckender Ausfahrzylinder 3 befestigt, diese sind mit nicht dargestellten Druckmittelleitungen zu deren Ein- bzw. Ausfahren verbunden. Die beiden Ausfahrzylinder 3 dienen zum Ausfahren von Ausfahrbohlen 4, die in eingefahrenem Zustand hinter der Grundbohle 1 angeordnet sind und die halbe Breite der Grundbohle 1 besitzen.

Die Ausfahrbohlen 4 umfassen jeweils eine äußere bewegliche Wange 5, an der der jeweilige Ausfahrzylinder 3 angreift, und eine damit über wenigstens eine Führungsstange 6, die durch eine äußere mit der Grundbohle 1 fest verbundene Wange 7 geführt ist, verbundene, innere, bewegliche Wange 8. Die Wange 8 nimmt eine Lagerbuchse 9 auf, die den Ausfahrzylinder 3 umgreift und die Führung der Wange 8 durch den Ausfahrzylinder 3 gewährleistet. Der Ausfahrzylinder 3 ist am äußeren Ende über einen Flansch 3′ mit der benachbarten Wange 7 fest verbunden. Der Flansch 3′ ist gegenüber dem Außenrand der Grundbohle 1 zweckmäßigerweise um die Stärke der Wange 5 zurückversetzt, damit bei eingefahrener Ausfahrbohle 4 die Außenkante hiervon mit derjenigen der Grundbohle 1 fluchtet.

Zwischen innerer und äußerer beweglicher Wange 5, 8 sind wenigstens zwei Führungsstangen 10, 11 parallel zur Achse des Ausfahrzylinders 3 außerhalb des Bereichs der äußeren feststehenden Wange 7 angeordnet. Die Achsen des Ausfahrzylinders 3 und der Führungsstangen 6 sind zweckmäßigerweise ebenso wie die Achsen der Führungstangen 10, 11 zur Erzielung einer größeren Stabilität und Steifigkeit in vertikaler Richtung zueinander versetzt.

Die Führungsstangen 10, 11 führen zwei mit Abstand zueinander angeordnete, mit der Ausfahrbohle 4 verbundene Führungswangen 12, wobei die Führungsstange 11 von einem mit den Führungswangen 12 verbundenen Zylinder 13 umgeben ist. Die Führungsstange 11 trägt ferner einen Ringkolben 14, während der Zylinder 13 beidseitig zum Ringkolben 14 mit Druckmittelzuleitungen 15 zum beidseitigen Beaufschlagen des Ringkolbens 14 zum Verfahren des Zylinders 13 und damit der Ausfahrbohle 4 gegenüber der Führungstange 11 versehen ist.

Der Hub H des Zylinders 13 entspricht dem Abstand zwischen der Innenseite der inneren Wange 8 und der Außenseite der Grundbohle (1) im ausgefahrenen Zustand der Ausfahrbohle 4 plus die halbe Stärke der mittleren Wange 2, damit die Ausfahrbohle 4 genau um die halbe Breite der Grundbohle 1 ausgefahren werden kann.

Der Zylinder 13 besitzt an beiden Enden stirnwandseitig jeweils einen einwärts gerichteten ringförmigen, die Führungsstange 11 umgreifenden Anschlag 16 mit geringerem Durchmesser als der Innendurchmesser des Zylinders 13. Der am außenseitigen Ende des Zylinders 13 befindliche Anschlag 16 wirkt mit dem Ringkolben 14 zur Begrenzung des Hubs des Zylinders 13 in Einfahrrichtung zusammen. Damit der Zylinder 13 aus der eingefahrenen Position ausfahren kann, mündet die entsprechende Druckmittelzuleitung 15 in dem Bereich zwischen Anschlag 16 und Zylinderinnenwand.

Die Führungsstange 11 trägt einen weiteren Ring 17, der als Anschlag zur Begrenzung des Hubs des Zylinders 13 in Ausfahrrichtung dient und mit dem Anschlag 16 des Zylinders 13 an dessen einwärtigem Ende zusammenwirkt. Der Ring 17 und der Anschlag 16 haben gleichen Außendurchmesser. Beim Beaufschlagen des Zylinders 13 zum Einfahren wird zunächst nur ein Teil der druckbeaufschlagbaren Fläche wirksam, da ein Teil durch den Ring 17 abgedeckt wird. Erst nach dem Ablüften des Anschlags 16 vom Ring 17 wird die volle Fläche wirksam. Hierdurch ergibt sich ebenso wie im Falle des Beginns des Ausfahrens, in dem ebenfalls zunächst nur eine kleinere Fläche wirksam wird, ein sanfter Bewegungsbeginn.

Als Anschlag für die Bewegung des Zylinders 13 gegenüber der Führungsstange 11 kann auch anstelle des Rings 17 die Wange 5 verwendet werden. Ebenso kann als Anschlag in Einfahrrichtung die Wange 8 anstelle des Ringkolbens 14 verwendet werden.

Für die beiden Zylinder 3, 13 kann eine Folgeschaltung zum aufeinanderfolgenden Betätigen vorgesehen sein, jedoch kann auch darauf verzichtet werden. Dann fährt der Zylinder mit der geringsten Reibung zuerst ein bzw. aus.

Zweckmäßigerweise sind die Führungswangen 12 über Lagerbuchsen 18 gegenüber der oder den Führungsstangen 10 geführt.

Wie aus Fig. 2 ersichtlich ist, sind die Wangen 7, 8 und 12 derart ausgebildet, daß sich die Führungsstangen 6 und der Zylinder 3 nur zwischen der feststehenden Wange 7 und der äußeren beweglichen Wange 5 erstrecken, während sich die Führungstangen 10, 11 nur zwischen den beweglichen Wangen 5, 8 erstrecken und die Bewegung der Führungswangen 12 nicht durch die Wange 7 behindert wird. Ebenso wird das Einfahren der Ausfahrbohle 4 nicht durch die äußere Wange 5 behindert.

Die Wangen 2 sind bei dieser Lösung nicht zwingend erforderlich, da die Kräfte von der äußeren feststehenden Wange 7 übernommen werden können.

## Patentansprüche

1. Einbaubohle für einen Straßenfertiger, umfassend eine mittig geteilte Grundbohle (1), deren jeweilige linke oder rechte Hälfte eine mittlere stehende Wange (2) aufweist, an der an jeder Seite ein Ausfahrzylinder (3) angebracht ist, der eine innere bewegliche Wange (8) einer Ausfahrbohle (4) zur seitlichen Verlängerung der Grundbohle (1) führt und an einer äußeren beweglichen Wange (5) zum Ausfahren angreift, wobei jeweils zwischen innerer und äußerer beweglicher Wange (5, 8) wenigstens eine Führungsstange (6) parallel zur Zylinderachse vorgesehen ist, die durch eine äußere, mit der Grundbohle (1) fest verbundene Wange (7) geführt ist, dadurch **gekennzeichnet,** daß zwischen innerer und äußerer beweglicher Wange (5, 8) wenigstens zwei Führungsstangen (10, 11) parallel zur Zylinderachse außerhalb des Bereichs der äußeren feststehenden Wange (7) angeordnet sind, die zwei mit Abstand zueinander angeordnete, mit der Ausfahrbohle (4) verbundene Führungswangen (12) führen, wobei eine Führungstange (11) von einem mit den Führungswangen (12) verbundenen Zylinder (13) umgeben sowie mit einem beidseitig beaufschlagbaren Ringkolben (14) versehen ist und der Hub des Zylinders (13) im wesentlichen dem Abstand zwischen der Innenseite der inneren Wange (8) und der Außenseite der Grundbohle (1) im ausgefahrenen Zustand der Ausfahrbohle (4) entspricht.

2. Einbaubohle nach Anspruch 1, dadurch gekennzeichnet, daß die Führungstangen (6 und/oder 10, 11) in Vertikalrichtung gegeneinander versetzt angeordnet sind.

3. Einbaubohle nach Anspruch 1 oder 2, dadurch gekennzeichnet, daß der Ringkolben (14) der Führungstange (11) einen Anschlag für die Begrenzung des Hubs des Zylinders (13) in Einfahrrichtung bildet.

4. Einbaubohle nach Anspruch 3, dadurch gekennzeichnet, daß der Zylinder (13) einen die Führungstange (11) umgreifenden, mit dem Ringkolben (14) in der eingefahrenen Position in Eingriff stehenden Anschlag (16) mit einem geringeren Außendurchmesser als der Innendurchmesser des Zylinders (13) aufweist und eine Druckmittelzuleitung (15) in den Bereich zwischen Anschlag (16) und Innenwandung des Zylinders (13) mündet.

5. Einbaubohle nach einem der Ansprüche 1 bis 4, dadurch gekennzeichnet, daß die Führungstange (11) einen gegenüber dem Innendurchmesser des Zylinders (13) im Durchmesser kleineren Ring (17) trägt, der in der ausgefahrenen Position der Ausfahrbohle (4) mit einem inneren ringförmigen Anschlag (16) des Zylinders (13) von gleichem Durchmesser wie der Ring (17) in Eingriff steht.

## Claims

1. Installation beam for a road surfacing machine, comprising a centrally divided main beam (1), the respective left or right half of which has a cheek (2) standing centrally on which there is mounted on each side an extension cylinder (3) which guides an inner movable cheek (9) of an extendable beam (4) for the lateral extension of the main beam (1), and engages with an outer movable cheek (5) for extension, at least one guide rod (6) parallel to the cylinder axis being provided between the inner and outer movable cheek (5, 8) in each case, and being guided by means of an outer cheek (7) rigidly connected to the main beam (1), characterised in that between the inner and outer movable cheek (5,8) at least two guide rods (10, 11) parallel to the cylinder axis are arranged outside the region of the outer stationary cheek (7), and guide two guide cheeks (12) which are arranged at a distance from each other and are connected to the extendable beam (4), one guide rod (11) being surrounded by a cylinder (13) connected to the guide cheeks (12) and being provided with an annular piston (14) to which pressure can be applied on both sides, and the travel of the cylinder (13) corresponding substantially to the distance between the inside of the inner cheek (8) and the outside of the main beam (1) when the extendable beam (4) is in the extended state.

2. Installation beam according to Claim 1, characterised in that the guide rods (6 and/or 10, 11) are arranged to be offset in a vertical direction with respect to each other.

3. Installation beam according to Claim 1 or 2, characterised in that the annular piston (14) of the guide rod (11) forms a stop member to limit the travel of the cylinder (13) in the retraction direction.

4. Installation beam according to Claim 3, characterised in that the cylinder (13) has a stop member (16) which engages round the guide rod (11), engages with the annular piston (14) in the retracted position, and has an outside diameter smaller than the inside diameter of the cylinder (13), and a pressure medium feed line (15) opens out in the region between the stop member (16) and the inner wall of the cylinder (13).

5. Installation beam according to one of Claims 1 to 4, characterised in that the guide rod (11) carries a ring (17) which is smaller in diameter than the inside diameter of the cylinder (13) and which, when the extension beam (4) is in the extended position, engages with an inner annular stop member (16) of the cylinder (13) of the same diameter as the ring (17).

## Revendications

1. Barre lisseuse de finisseur comprenant une barre lisseuse principale (1) divisée par le milieu et dont les moitiés gauche et droite présentent une joue intermédiaire fixe (2) à laquelle, de chaque côté, est adapté un vérin de sortie (3) qui sert de guide à une joue interne mobile (8) d'une barre lisseuse extensible (4) pour prolonger latéralement la barre lisseuse principale (1) et qui agit sur une joue externe mobile (5) pour le déploiement, entre les joues mobiles interne et externe (5, 8) étant prévue au moins une barre de guidage (6) parallèle à l'axe du vérin et qui coulisse dans une joue externe (7) reliée de façon rigide à la barre lisseuse principale (1), caractérisée par le fait qu'entre les joues mobiles interne et externe (5,8), au moins deux barres de guidage (10, 11) sont disposées parallèlement à l'axe du vérin et en dehors de la zone de la joue externe fixe (7), lesquelles barres de guidage coulissent dans deux joues de guidage (12) disposées à une certaine distance l'une de l'autre et reliées à la barre lisseuse extensible (4) et en ce qu'une barre de guidage (11) traverse un vérin (13) disposé entre les joues de guidage (12) et est munie d'un piston annulaire (14) actionnable dans les deux sens, la course du vérin (13) correspondant essentiellement à la distance entre la face interne de la joue interne (8) et la face externe de la barre lisseuse principale (1), lorsque la barre lisseuse extensible (4) est déployée.

2. Barre lisseuse selon la revendication 1, caractérisée par le fait que les barres de guidage (6, et/ou 10, 11) sont disposées de manière décalée les unes par rapport aux autres.

3. Barre lisseuse selon la revendication 1 ou 2, caractérisée par le fait que le piston annulaire (14) de la barre de guidage (11) constitue une butée de limitation de la course du vérin (13) dans le sens de la rétraction.

4. Barre lisseuse selon la revendication 3, caractérisée par le fait que le vérin (13) présente une butée (16) en contact, dans la position rétractée, avec le piston annulaire (14) et d'un diamètre externe inférieur au diamètre interne du vérin (13) et en ce qu'une conduite d'amenée de fluide sous pression (15) débouche dans l'espace entre la butée (16) et la paroi interne du vérin (13).

5. Barre lisseuse selon l'une des revendications 1 à 4, caractérisée par le fait que la barre de guidage (11) porte une collerette (17) d'un diamètre inférieur au diamètre interne du vérin (13) et en ce que ladite collerette (17), en position déployée de la barre lisseuse extensible (4), est en contact avec une butée interne annulaire (16) du vérin (13), d'un même diamètre que ladite collerette (17).
